# EUROPÄISCHE PATENTSCHRIFT

(11) **EP 0 859 898 B1**
(45) Veröffentlichungstag und Bekanntmachung des Hinweises auf die Patenterteilung: **08.09.1999**
(21) Anmeldenummer: 96937314.1
(22) Anmeldetag: 31.10.1996
(51) Int. Cl.: E05B 63/04, E05B 65/44

(54) **RECHTS ODER LINKS VERWENDBARES TÜRSCHLOSS**
DOOR LOCK WHICH CAN BE USED IN RIGHT-HAND OR LEFT-HAND MODE
SERRURE DE PORTE POUVANT ETRE UTILISEE A DROITE OU A GAUCHE

(30) Priorität: 10.11.1995 DE 19541944; 17.05.1996 DE 29521041 U; 11.07.1996 WO PCT/EP96/03038
(43) Veröffentlichungstag der Anmeldung: 26.08.1998
(73) Patentinhaber: KARL SIMON GmbH & Co. KG, 78733 Aichhalden (DE)
(72) Erfinder: KING, Wilhelm, D-78730 Lauterbach (DE)
(74) Vertreter: Fleck, Hermann-Josef, Dr.-Ing.
(86) Internationale Anmeldenummer: EP9604739
(87) Internationale Veröffentlichungsnummer: WO9717517

(56) Entgegenhaltungen:
- DE-A- 2 809 545
- DE-B- 1 166 653
- DE-C- 4 322 877
- DE-U- 1 920 339
- DE-U- 9 212 503
- GB-A- 2 069 586

## Beschreibung

Die Erfindung bezieht sich auf ein Türschloß, das rechts oder links verwendbar ist, mit einer in einem Gehäuse untergebrachten, von außen mit einem Betätigungselement drehbaren Nuß, mit der über ein Verstellglied ein Riegel zwischen einer in das Gehäuse eingeschobenen Offenstellung und einer aus dem Gehäuse ausgefahrenen Schließstellung bewegbar ist, und mit einem Blockierstück, das zum Umstellen zwischen der Rechts-/Links-Verwendungsart zwischen zwei Positionen derart verstellbar ist, daß es in der Schließstellung an einem gehäusefesten Anschlag in einer zur Öffnungsrichtung entgegengesetzten Richtung abgestützt ist, und daß die Nuß zwischen der Offen- und der Schließstellung jeweils nur um 90° hin und her drehbar ist, wobei die Drehrichtung bei den beiden Verwendungsarten zum Erreichen der Offenstellung bzw. der Schließstellung jeweils entgegengesetzt ist.

Ein Türschloß dieser Art ist beispielsweise in der DE 43 22 877 C1 angegeben. Zum Verwirklichen einer wahlweisen Rechts-/Links-Verwendungsart ist der Gehäusedeckel im Bereich über einer Vierkant-Nuß, mit der ein Riegel durch Drehen in eine Offen- und eine Schließstellung verschiebbar ist, mit Anschlägen versehen, die mit einem in die Nuß von außen einsetzbaren Betätigungselement derart zusammenwirken, daß sowohl in der Rechts-Verwendungsart als auch in der Links-Verwendungsart lediglich eine 90°-Drehung möglich ist, wobei die Drehrichtung von der Schließ- in die Offenstellung bzw. umgekehrt in den beiden Verwendungsarten entgegengesetzt ist. Das Betätigungselement besitzt mit den in dem Gehäusedeckel gebildeten Anschlägen zusammenwirkende Ausformungen und muß bei den beiden Verwendungsarten um 90° verdreht in eine Aufnahme der Nuß und die Aussparung des Gehäusedeckels eingesetzt werden. Abgesehen davon, daß das Betätigungselement auf das Türschloß besonders abgestimmt sein muß, kann es auch zur Verwechslung bei der Handhabe des Türschlosses in den beiden Verwendungsarten kommen.

Ein weiteres Türschloß mit Rechts-/Links-Verwendungsart ist in der DE 92 12 503 U1 angegeben. Bei diesem Türschloß sind an einer Nuß zwei Anschlagnasen vorgesehen, die mit einem Anschlagkörper im Innern des Gehäuses zusammenwirken. Zum Umstellen zwischen den beiden Verwendungsarten wird der Anschlagkörper im Innern des Gehäuses verstellt, wozu das Gehäuseinnere relativ aufwendig gestaltet ist.

In der DE-GM 19 20 339 ist ein weiteres rechts oder links verwendbares Türschloß offenbart, bei dem eine Sperrplatte mit Anschlaglappen versehen ist, die mit zwei diametral von der Nuß abstehenden Anschlagflächen zusammenwirken können, um eine Drehbegrenzung zu bewirken. Auch dieser Mechanismus ist relativ aufwendig und für einen Anwender in seiner Handhabung von vornherein nicht leicht zu verstehen.

Der Erfindung liegt die Aufgabe zugrunde, ein Türschloß der eingangs beschriebenen Art bereitzustellen, das im Aufbau und in der Bedienung einfach ist.

Diese Aufgabe wird mit den im Patentanspruch 1 angegebenen Merkmalen gelöst. Hiernach ist also vorgesehen, daß das Blockierstück zum Verstellen an der Nuß parallel zu der Ebene eines Gehäusedeckels verschieblich gelagert ist. Hierdurch kann das Innere des Schloßgehäuses gegenüber einem in nur einer Verwendungsart verwendbaren Schloß praktisch unverändert bleiben, so daß weitgehend entsprechende Werkzeuge bei der Fertigung verwendet werden können und die Herstellung kostengünstig ist. Ein fester Anschlag in dem Gehäuseinnern kann auf einfache Weise vorgesehen werden, und im wesentlichen bezieht sich die Abänderung gegenüber einem normalen Türschloß für nur eine Verwendungsart auf die relativ einfache Abänderung der Nuß.

Eine einfache, eindeutige Verstellmöglichkeit wird dadurch erzielt, daß das Blockierstück auf einem an der Nuß ausgebildeten Steg geführt ist.

Die Handhabung ist dadurch einfach, daß das Blockierstück zum Verstellen über einen Durchbruch der Gehäusewandung, d.h. z.B. der langen oder schmalen Seitenwand, des Gehäusebodens oder des Gehäusedeckels mittels einer Handhabe von außen zugänglich ist. Ein Durchbruch in der Seitenwand hat dabei den Vorteil, daß das Schloß auch im bereits montierten Zustand umgestellt werden kann.

Der Mechanismus zur Umstellung zwischen den beiden Verwendungsarten hat weiterhin einen einfachen Aufbau und ist gut und eindeutig bedienbar dadurch, daß der Steg parallel zu der Ebene eines Gehäusedeckels und in der Offen- bzw. Schließstellung parallel zu einer jeweiligen Seitenwand des Gehäuses gerichtet und durch eine Ausnehmung in der Nuß gebildet ist und auf einer von dem Gehäusedeckel weggerichteten Unterseite einen Hinterschnitt aufweist und daß das Blockierstück im wesentlichen quaderförmig ausgebildet ist und auf seiner dem Steg zugekehrten Unterseite eine Paßnut und eine den Hinterschnitt untergreifende Nase aufweist. Das Blockierstück kann dabei beispielsweise als Kunststoffstück einfach und unverlierbar auf dem Steg clipsartig aufgesteckt und verschiebbar festgelegt werden.

Die beiden Positionen des Blockierstücks für die beiden Verwendungsarten werden dadurch sicher einstellbar und eingehalten, daß der Steg zwischen den beiden Postitionen des Blockierstücks eine Rampe aufweist.

Eine einfache Funktion bei einfacher Ausbildung des Umstellmechanismus wird dadurch gewährleistet, daß der Anschlag, von der Drehachse der Nuß aus gesehen, außerhalb des Blockierstücks entlang und parallel zu dessen Verstellweg angeordnet ist, wobei der Anschlag eine Sekante zu einem Kreis um die Drehachse bildet, dessen Radius der Strecke zwischen der Drehachse und dem von dieser am weitesten entfernten Abschnitt des Blockierstücks entspricht, und daß die beiden Positionen des Blockierstücks symmetrisch zu der Mittelsenkrechten der Sekante liegen.

Das Gehäuseinnere braucht gegenüber einem Schloßgehäuse für nur eine Verwendungsart überhaupt nicht abgeändert zu werden, wenn vorgesehen ist, daß der Anschlag durch eine senkrecht von dem Gehäusedeckel in das Gehäuseinnere ragende Ausklinkung gebildet ist und daß das durch die Ausklinkung gebildete Fenster in dem Gehäusedeckel den Durchbruch für die Verstellung des Blockierstücks bildet, wobei dieses nur in der Schließstellung von außen sichtbar und zugänglich ist. Gleichzeitig wird bei Ausbildung des Anschlags die Zugänglichkeit des Blockierstücks von außen auf einfache Weise geschaffen.

Ist vorgesehen, daß die beiden Positionen des Blockierstücks auf der Außenseite des Gehäusedeckels markiert sind und/oder daß die Offenstellung durch eine erste, von außen sichtbare Markierung auf der Nuß und eine entsprechende weitere Markierung auf der Außenseite des Gehäusedeckels markiert ist, so kann der Benutzer ohne Schwierigkeiten erkennen, wie er das Blockierstück für die gewünschte Verwendungsart positionieren muß, so daß die Einstellung leicht ohne Verwechslungen erfolgen kann.

Weiterhin wird die Ausbildung und sichere Funktion dadurch begünstigt, daß das Verstellglied als ein an der Nuß angeformter fingerartiger Mitnehmer gebildet ist und daß der Riegel eine mit dem Mitnehmer zusammenarbeitende Steuerkurve mit einem bogenförmigen mittleren Abschnitt und an diesen seitlich anschließenden Endabschnitten aufweist und daß der Mitnehmer in der Schließstellung in der Mitte des mittleren Abschnitts und in der Offenstellung in der Links-Verwendungsart in der Draufsicht von dem Gehäusedeckel in den bezüglich des mittleren Abschnitts entgegen dem Uhrzeigersinn liegenden Endabschnitt und in der Rechts-Verwendungsart in den im Uhrzeigersinn liegenden Endabschnitt eingelenkt ist und daß die Begrenzung des Verdrehens der Nuß über die Offenstellung hinaus durch ein Anschlagen des Mitnehmers an einem Anschlagbereich des Endabschnitts und durch ein Anliegen des Riegels an einem Widerlager in dem Gehäuse gegeben ist.

Die Offen- und die Schließstellung werden bei beiden Verwendungsarten eindeutig und sicher eingenommen und beim Drehen der Nuß erkannt durch die Maßnahmen, daß die Nuß einen zu dem Gehäusedeckel parallelen Abschnitt mit einer im wesentlichen quadratischen Außenkontur mit abgerundeten Kanten aufweist und daß entlang der Außenkontur des quadratischen Abschnitts auf einer zur Schmalseite des Gehäuses parallelen Seite eine federnde Zuhaltung abgestützt ist, die sich auf ihrer von der Nuß abgewandten Seite mittels zweier seitlicher federnder fingerartiger, an den Längsseiten des Gehäuses geführter Fortsätze an der Schmalseite des Gehäuses derart abstützt, daß die Fortsätze unter zum Gehäusedeckel konvexe Wölbung mit ihren freien Enden zum Gehäuseboden gerichtet sind.

Die Erfindung wird anhand eines Ausführungsbeispiels unter Bezugnahme auf die Zeichnungen näher erläutert. Es zeigen:
- Fig. 1A: ein rechts oder links verwendbares Schloß für die Links-Verwendungsart in Offenstellung,
- Fig. 1B: das in Fig. 1A gezeigte Türschloß in Schließstellung,
- Fig. 2A bis 2C: eine geschnittene seitliche Ansicht, eine Draufsicht vom Gehäusedeckel aus bzw. einen Querschnitt des in den Figuren 1A und 1B gezeigten Türschlosses, wobei eine Einstellung für die Rechts-Verwendungsart gezeigt ist,
- Fig. 3: eine der Fig. 2B entsprechende Darstellung, wobei die Schließstellung gezeigt ist und
- Fig. 4A bis 4C: das Türschloß in Draufsicht vom Gehäuseboden aus, wobei verschiedene Einstellungen in Verbindung mit entsprechenden Markierungen dargestellt sind, und
- Fig. 5A bis 5C: eome weitere Ausführungsform des Türschlosses in einer geschnittenen Seitenansicht und einer Draufsicht in einer Offenstellung bzw. einer Schließstellung bei einer Einstellung für die Rechts-Verwendungsart.

Die Fig. 1A zeigt ein Türschloß 1, das ebenso wie die in den übrigen Figuren gezeigten Türschlösser in einer Links-/Rechts-Verwendungsart verwendbar ist. Gezeigt ist eine Links-Verwendungsart in Offenstellung, wobei ein Riegel 3 in ein Gehäuse 2 eingeschoben ist. In der Fig. 1B ist eine entsprechende Darstellung in einer Schließstellung gezeigt, wobei der Riegel 3 aus dem Gehäuse 2 durch einen Schlitz in einer Seitenwand 2.1 herausgeschoben ist. Die Fig. zeigen einen Ausschnitt des Gehäuseinnern, wobei ein Gehäusedeckel 2.3 (vgl. Fig. 2A und 2C) entfernt ist. Zum Verschieben des Riegels 3 zwischen der Schließstellung und der Offenstellung ist eine Nuß 4 mit einem Mitnehmer 4.1 vorgesehen, der in eine Steuerkurve 3.1 mit einem bogenförmigen mittleren Abschnitt und zwei angrenzenden Endabschnitten 3.10 und 3.10' eingreift. Die Steuerkurve ist beispielsweise durch einen Absatz einer Aussparung oder eine Ausnehmung des Riegels 3 gebildet.

Bei der Links-Verwendungsart ist der Mitnehmer 4.1 in der Offenstellung in den gemäß den Figuren unteren Endabschnitt 3.10 eingelenkt. Zum Herausschieben des Riegels 3 in die Schließstellung wird die Nuß 4 mittels eines nicht gezeigten Betätigungselements mit einem Vierkant gedreht, der in eine entsprechende Aufnahme 4.2 der Nuß 4 eingesetzt ist. Zum Bewegen des Riegels 3 in die Schließstellung wird die Nuß 4 im Uhrzeigersinn gedreht, so daß der Riegel 3 aus dem Schlitz der Seitenwand 2.1 herausgeschoben wird. Nach einer Drehung um 90° ist die Schließstellung erreicht, in der, wie in Fig. 1B dargestellt, der Mitnehmer 4.1 die Mitte des bogenförmigen Abschnitts der Steuerkurve 2.1 erreicht hat. Ein weiteres Drehen im Uhrzeigersinn ist dadurch verhindert, daß ein Blockierstück 5 an einem gehäusefesten Anschlag 2.5 anstößt.

Das Blockierstück 5 ist auf einem parallel zu einer Seite eines quadratischen Abschnitts der Nuß 4 ausgebildeten Steg 4.3 verschieblich gelagert, wobei das Blockierstück, wie in Fig. 1B gezeigt, bei der Links-Verwendungsart auf der rechten Seite des Stegs 4 angeordnet ist. Ein unbeabsichtigtes Verschieben des Blockierstücks 5 auf dem Steg 4 wird durch eine noppenartige Rampe 4.4 auf einer Seitenfläche des Stegs 4.3 sicher vermieden. Das Blockierstück 5 kann aber in der Schließstellung entlang und parallel zu dem Anschlag 2.5 mittels einer einfachen Handhabe, wie z.B. einer Kugelschreiberspitze, leicht über die Rampe 4.4 hinweg in die linke Position verschoben werden, indem die Handhabe in eine konische Vertiefung 5.1 eingesetzt wird.

Das Blockierstück 5 sitzt in der in Fig. 1B gezeigten Schließstellung auf dem Anschlag 2.5 auf, wobei diese Anschlagstellung dadurch erreicht wird, daß mit der Anschlagebene des Anschlags 2.5 eine Sekante eines Kreises mit dem Mittelpunkt M der Drehachse der Nuß 4 gebildet ist, wobei der Radius r der Strecke zwischen der Drehachse und dem davon am weitesten entfernten Punkt P des Blockierstücks 5 entspricht. Aufgrund dieser Anschlagstellung ist die Nuß 4 nur im Gegenuhrzeigersinn drehbar, bis die Offenstellung des Riegels erreicht ist und der Mitnehmer 4.1 in den Endabschnitt 3.10 eingelenkt ist. In der Offenstellung ist ein weiteres Drehen der Nuß im Gegenuhrzeigersinn nicht möglich, da der Mitnehmer 4.1 an einem Anschlagbereich des Endabschnitts 3.10 zur Anlage kommt und der Riegel 3 im Gehäuseinnern an ein Widerlager anstößt.

Zum Umstellen des Türschlosses in die Rechts-Verwendungsart muß das Blockierstück 5 in der Schließstellung auf dem Steg 4.3 über die Mittelsenkrechte der Sekante hinaus in eine zweite Position auf der anderen Seite der Rampe 4.4 verschoben werden. Eine solche Positionierung des Blockierstücks 5 für die Rechts-Verwendungsart ist in den Figuren 2B, 3 und 4A gezeigt. Wie die Fig. 2B zeigt, ist, falls sich der Schlitz für den Riegel 3 in der Seitenwand 2.1 immer noch auf der linken Seite befindet, der Mitnehmer 4.1 in der Offenstellung in den oberen Endabschnitt 3.10' eingelenkt. Zum Verschieben des Riegels 3 in die Schließstellung wird die Nuß 4 bei Draufsicht vom Gehäusedeckel 2.3 aus, entgegen dem Uhrzeigersinn gedreht, wobei der Mitnehmerfinger, wie in Fig. 3 dargestellt, in der Schließstellung sich in der Mitte des bogenförmigen Abschnitts der Steuerkurve 3.1 abstützt, wie es auch gemäß Fig. 1B bei der Links-Verwendungart der Fall ist. In der Schließstellung ist nun aber das Blockierstück, wie aus Fig. 3 ersichtlich, am linken Rand des Steges 4.3 angeordnet, so daß ein weiteres Drehen der Nuß 4 entgegen dem Uhrzeigersinn über die Schließstellung hinaus wegen des Anliegens des Blockierstücks 5 an dem Anschlag 2.5 verhindert ist. Hingegen ist ein Drehen der Nuß 4 in die Offenstellung im Uhrzeigersinn ohne weiteres möglich. Ein weiteres Drehen der Nuß 4 im Uhrzeigersinn über die Offenstellung hinaus wird dadurch verhindert, daß der Mitnehmer 4.1 an dem Anschlagbereich des Endabschnitts 3.10' der Steuerkurve 3.1 anstößt und auch der Riegel 3 an einem Widerlager in dem Gehäuse 2 anliegt.

Wie aus Fig. 2C ersichtlich, ist der Steg 4.3 durch eine Ausnehmung 4.6 in dem quadratischen Abschnitt der Nuß 4 gebildet, wobei der von der Vierkant-Aufnahme 4.2 abgekehrte Seitenbereich des Stegs auf seiner von dem Gehäusedeckel 2.3 abgekehrten Unterseite einen Hinterschnitt 4.5 aufweist. Das in der Außenkontur etwa quaderförmig ausgebildete Blockierstück 5 weist eine an die Querschnittskontur des Stegs 4.3 angepaßte Nut auf und kann, insbesondere wenn es aus Kunststoff ausgebildet ist, auf den Steg 4.3 in einer Art Clipsvorgang aufgesetzt werden. Der zu der Vierkant-Aufnahme 4.2 gerichtete Schenkel der Nut ist so ausgebildet, daß er beim Verschieben des Blockierstücks 5 mittels einer Handhabe nach hinten ausweichen kann, um die Rampe 4.4 zu überwinden. In Fig. 2C ist auch die konische Vertiefung 5.1 des Blockierstücks 5 gut erkennbar.

Der Anschlag 2.5 für das Blockierstück 5 ist in Fig. 2A deutlich erkennbar. Er ist als Ausklinkung aus dem Gehäusedeckel 2.3 gebildet, wobei ein Durchbruch in Form eines Rechteckfensters gebildet wird, durch den das Blockierstück 5 von außen in der Schließstellung ungehindert zum Verstellen in die den beiden Verwendungsarten entsprechenden Positionen R und L ungehindert zugänglich ist, wie in Fig. 4A dargestellt ist. In der Offenstellung ist das Blockierstück 5 von außen nicht sichtbar, wie die Figuren 4B und 4C zeigen. In der Offenstellung wird stattdessen die gewählte Verwendungsart mittels einer Kerbe 4.7 auf einer Seite der Vierkant-Aufnahme 4.2 der Nuß 4 kenntlich gemacht, wobei die Nuß 4 mit einem im Querschnitt runden Abschnitt in eine entsprechende kreisförmige Ausnehmung des Gehäusedeckels 2.3 ragt und dadurch sicher drehbar gehalten ist. Die entsprechenden Markierungen R und L für die beiden Verwendungsarten sind auf der Außenseite des Gehäusedeckels 2.3 eingebracht, so daß die Einstellung von außen ohne weiteres sichtbar ist. Die gewählte Verwendungsart kann in der Offenstellung auch dadurch sichtbar gemacht werden, daß eine Aussparung des Gehäusedeckels 2.3 an der Stelle angebracht ist, an der sich das Blockierstück 5 in der Offenstellung befindet.

Wie in der Fig. 2A weiterhin dargestellt, besitzt ein Gehäuseboden 2.2 des Gehäuses 2 verschiedene Anformungen, mit denen unter anderem der Riegel 3 und die Nuß 4 geführt gehalten werden. An der in der Fig. 2A oberen Seite des quadratischen Abschnitts der Nuß 4 liegt eine Zuhaltung 6 mit einer flachen Seite an, wie auch aus Fig. 2B ersichtlich ist. Die Zuhaltung 6 besitzt zwei seitliche fingerartige Federabschnitte, die parallel zu den Längsseiten des Gehäuses 2 verlaufen und an diesen geführt sind. Diese federnden Fortsätze der Zuhaltung 6 sind zum Gehäusedeckel 2.3 hin konvex gewölbt und ragen mit ihren freien Enden zu der oberen schmalen Seitenwand des Gehäuses 2, wo sie sich federnd abstützen. Beim Drehen der Nuß 4 mittels des nicht gezeigten Betätigungselements wird die Zuhaltung entgegen ihrer Federkraft nach oben ausgelenkt, wobei der quadratische Abschnitt mit seinen abgerundeten Kanten an der Anlageseite der Zuhaltung vorbeigleitet, bis die andere Endstellung des Riegels erreicht ist und die um 90° versetzte Seite des quadratischen Abschnitts der Nuß 4 mit der Anlageseite der Zuhaltung 6 in Anlage kommt. Auf diese Weise werden die Schließstellung und die Offenstellung eindeutig vorgegeben, wobei dem Benutzer der Verschließ- bzw. Öffnungsvorgang eindeutig vermittelt wird.

Wie aus den Fig. 2A und 2B weiterhin ersichtlich ist, besitzt das Gehäuse 2 zum Anbringen an einer Tür an seinen schmalen Seitenwänden angeformte Ansätze 2.4. Weiterhin sind im Innern des Gehäuses angrenzend an die schmalen Seitenwände Exzenter 7 für Drehstangen vorgesehen.

Es sei noch darauf hingewiesen, daß die Aufnahme 4.2 nicht als Vierkant ausgebildet sein muß, sondern entsprechend dem zu verwendenden Betätigungselement eine entsprechende Kontur aufweisen kann.

Die Fig. 5A bis 5C zeigen eine weitere Ausführungsform des Türschlosses 1, bei der der Anschlag 3.2 für das Blockierstück 5 an dem Riegel 3, und zwar auf dessen dem Gehäusedeckel zugekehrter Seite angebracht, z.B. angeformt ist. Der Anschlag 3.2 besitzt vorzugsweise eine vertikale Abstützung 3.3, mit der der Riegel 3 zusätzlich am Gehäusedeckel 2.3, beispielsweise an dem Durchbruch 2.30 abgestützt ist, sowie eine horizontale Abstützung 3.4, mit der der Riegel 3 auf der Innenseite des Gehäusedeckels 2.3 abgestützt ist. Mit den Abstützungen 3.3 und 3.4 ergibt sich nicht nur eine zusätzliche Stabilität des Anschlages, sondern auch eine verbesserte Führung des Riegels 3.

In den Fig. 5B und 5C sind zudem in den Seitenwänden 2.1 eingebrachte Durchbrüche 2.10 gezeigt, durch die z.B. mittels eines Stiftes das Türschloß 1 von der Rechts- auf die Links-Verwendungsart oder umgekehrt verstellt werden kann. Dies ist insbesondere dann von Vorteil, wenn das Türschloß an eine Tür montiert ist, und das Blockierstück 5 über das Fenster in Form des Durchbruches 2.30 im Gehäusedeckel 2.3 nicht zugänglich ist. Die Durchbrüche 2.10 in der Seitenwand 2.1 können selbstverständlich auch bei dem ersten Ausführungsbeispiel vorgesehen sein, bei dem der Anschlag 2.5 am Gehäusedeckel 2.3 angebracht ist.

## Patentansprüche

1. Türschloß (1), das rechts oder links verwendbar ist, mit einer in einem Gehäuse untergebrachten, von außen mit einem Betätigungselement drehbaren Nuß (4), mit der über ein Verstellglied (4.1) ein Riegel (3) zwischen einer in das Gehäuse (2) eingeschobenen Offenstellung und einer aus dem Gehäuse (2) ausgefahrenen Schließstellung bewegbar ist, und mit einem Blockierstück (5), das zum Umstellen zwischen der Rechts-/Links-Verwendungsart zwischen zwei Positionen derart verstellbar ist, daß es in der Schließstellung an einem Anschlag (2.5) in einer zur Öffnungsrichtung entgegengesetzten Richtung abgestützt ist, und daß die Nuß (4) zwischen der Offen- und der Schließstellung jeweils nur um 90° hin und her drehbar ist, wobei die Drehrichtung bei den beiden Verwendungsarten zum Erreichen der Offenstellung bzw. der Schließstellung jeweils entgegengesetzt ist,
dadurch gekennzeichnet,
daß das Blockierstück (5) zum Verstellen an der Nuß (4) parallel zu der Ebene eines Gehäusedeckels (2.3) verschieblich gelagert ist.

2. Türschloß nach Anspruch 1,
dadurch gekennzeichnet,
daß das Blockierstück (5) auf einem an der Nuß (4) ausgebildeten Steg (4.3) geführt ist.

3. Türschloß nach Anspruch 1 oder 2,
dadurch gekennzeichnet,
daß das Blockierstück (5) zum Verstellen über einen Durchbruch (2.30, 2.10) der Gehäusewandung (2.1, 2.2, 2.3) mittels einer Handhabe von außen zugänglich ist.

4. Türschloß nach Anspruch 2 oder 3,
dadurch gekennzeichnet,
daß der Steg (4.3) parallel zu der Ebene des Gehäusedeckels (2.3) und in der Offen- bzw. Schließstellung parallel zu einer jeweiligen Seitenwand (2.1) des Gehäuses (2) gerichtet und durch eine Ausnehmung (4.6) in der Nuß (4) gebildet ist und auf einer von dem Gehäusedeckel (2.3) weggerichteten Unterseite einen Hinterschnitt (4.5) aufweist und
daß das Blockierstück (5) im wesentlichen quaderförmig ausgebildet ist und auf seiner dem Steg (4.3) zugekehrten Unterseite eine Paßnut und eine den Hinterschnitt (4.5) untergreifende Nase aufweist.

5. Türschloß nach einem der Ansprüche 2 bis 4,
dadurch gekennzeichnet,
daß der Steg (4.3) zwischen den beiden Positionen des Blockierstücks (5) eine Rampe (4.4) aufweist.

6. Türschloß nach einem der Ansprüche 1 bis 5,
dadurch gekennzeichnet,
daß der Anschlag (2.5), von der Drehachse (M) der Nuß (4) aus gesehen, außerhalb des Blockierstücks (5) entlang und parallel zu dessen Verstellweg angeordnet ist, wobei der Anschlag (2.5) eine Sekante zu einem Kreis um die Drehachse (M) bildet, dessen Radius (r) der Strecke zwischen der Drehachse (M) und dem von dieser am weitesten entfernten Abschnitt des Blockierstücks (5) entspricht, und
daß die beiden Positionen des Blockierstücks (5) symmetrisch zu der Mittelsenkrechten der Sekante liegen.

7. Türschloß nach einem der Ansprüche 1 bis 6,
dadurch gekennzeichnet,
daß der Anschlag (2.5) durch eine senkrecht von dem Gehäusedeckel (2.3) in das Gehäuseinnere ragende Ausklinkung gebildet ist und
daß das durch die Ausklinkung gebildete Fenster in dem Gehäusedeckel (2.3) den Durchbruch (2.30) für die Verstellung des Blockierstücks (5) bildet, wobei dieses nur in der Schließstellung von außen sichtbar und zugänglich ist.

8. Türschloß nach einem der Ansprüche 1 bis 6,
dadurch gekennzeichnet,
daß der Anschlag (3.2) mittels eines an dem Riegel (3) angeordneten Vorsprunges gebildet ist.

9. Türschloß nach einem der Ansprüche 1 bis 8,
dadurch gekennzechnet,
daß die beiden Positionen des Blockierstücks (5) auf der Außenseite des Gehäusedeckels (2.3) markiert sind und/oder daß die Offenstellung durch eine erste, von außen sichtbare Markierung auf der Nuß (4) und eine entsprechende weitere Markierung auf der Außenseite des Gehäusedeckels (2.3) markiert ist.

10. Türschloß nach einem der Ansprüche 1 bis 9,
dadurch gekennzeichnet,
daß das Verstellglied als ein an der Nuß (4) angeformter fingerartiger Mitnehmer (4.1) gebildet ist und
daß der Riegel (3) eine mit dem Mitnehmer (4.1) zusammenarbeitende Steuerkurve (3.1) mit einem bogenförmigen mittleren Abschnitt und an diesen seitlich anschließenden Endabschnitten (3.10) aufweist,
daß der Mitnehmer (4.1) in der Schließstellung in der Mitte des mittleren Abschnitts und in der Offenstellung in der Links-Verwendungsart in der Draufsicht von dem Gehäusedeckel (2.3) in den bezüglich des mittleren Abschnitts entgegen dem Uhrzeigersinn liegenden Endabschnitt (3.10) und in der Rechts-Verwendungsart in den im Uhrzeigersinn liegenden Endabschnitt (3.10') eingelenkt ist und
daß die Begrenzung des Verdrehens der Nuß (4) über die Offenstellung hinaus durch ein Anschlagen des Mitnehmers (4.1) an einem Anschlagbereich des Endabschnitts und durch ein Anliegen des Riegels (3) an einem Widerlager in dem Gehäuse (2) gegeben ist.

11. Türschloß nach einem der Ansprüche 1 bis 10,
dadurch gekennzeichnet,
daß die Nuß (4) einen zu dem Gehäusedeckel (2.3) parallelen Abschnitt mit einer im wesentlichen quadratischen Außenkontur mit abgerundeten Kanten aufweist und
daß entlang der Außenkontur des quadratischen Abschnitts auf einer zur Schmalseite des Gehäuses (2) parallelen Seite eine federnde Zuhaltung (6) abgestützt ist, die sich auf ihrer von der Nuß (4) abgewandten Seite mittels zweier seitlicher federnder fingerartiger, an den Längsseiten des Gehäuses (2) geführter Fortsätze an der Schmalseite des Gehäuses (2) derart abstützt, daß die Fortsätze unter zum Gehäusedeckel (2.3) konvexer Wölbung mit ihren freien Enden zum Gehäuseboden (2.2) gerichtet sind.

## Claims

1. Door lock (1), which can be used in right-hand or left-hand mode, having a nut (4) which is accommodated in a housing and can be rotated externally by an actuation element and with which a bolt (3) is moveable by means of an adjustment member (4.1) between an open position, when retracted in the housing (2), and a closed position, when extended out of the housing (2), and having a locking piece (5) which can be adjusted between two positions for switching between the right-hand/left-hand application mode in such a manner that said locking piece is supported on a stop member (2.5) in the closed position in an opposite direction to the opening direction and that the nut (4) is rotatable to and fro between the open and the closed position respectively by 90° only, the direction of rotation with both application modes being opposite for achieving the open position or the closed position respectively,
characterised in that
the locking piece (5) is mounted displaceably, parallel to the plane of the housing cover (2.3), for adjustment on the nut (4).

2. Door lock according to claim 1,
characterised in that
the locking piece (5) is guided on a web (4.3) configured on the nut (4).

3. Door lock according to claim 1 or 2,
characterised in that
the locking piece (5) is accessible externally for adjusting via an opening (2.30, 2.10) of the housing wall (2.1, 2.2, 2.3) by means of a handle.

4. Door lock according to claim 2 or 3,
characterised in that
the web (4.3) is directed parallel to the plane of the housing cover (2.3) and, in the open or closed position, parallel to a respective side wall (2.1) of the housing (2) and is formed by a recess (4.6) in the nut (4) and has an undercut (4.5) on an underside directed away from the housing cover (2.3) and
in that the locking piece (5) is configured substantially in a cuboid shape and has a fitting groove on its underside facing the web (4.3) and a lug gripping the undercut (4.5) from below.

5. Door lock according to one of the claims 2 to 4,
characterised in that
the web (4.3) has a slope (4.4) between the two positions of the locking piece (5).

6. Door lock according to one of the claims 1 to 5,
characterised in that
the stop member (2.5), when observed from the axis of rotation (M) of the nut (4), is disposed externally of the locking piece (5), along and parallel to the adjustment path of said locking piece, the stop member (2.5) forming a secant to a circle about the axis of rotation (M), the radius (r) of which corresponds to the distance between the axis of rotation (M) And the portion of the locking piece (5) furthest away from said axis of rotation (M) and
in that the two positions of the locking piece (5) are situated symmetrically to the central perpendicular of the secant.

7. Door lock according to one of the claims 1 to 6,
characterised in that
the stop member (2.5) is formed by a notch protruding perpendicularly from the housing cover (2.3) into the housing interior and
in that the window, formed by the notch, in the housing cover (2.3) forms the opening (2.30) for the adjustment of the locking piece (5), said locking piece only being visible and accessible externally in the closed position.

8. Door lock according to one of the claims 1 to 6,
characterised in that
the stop member (3.2) is formed by means of a projection which is disposed on the bolt (3).

9. Door lock according to one of the claims 1 to 8,
characterised in that
the two positions of the locking piece (5) are marked on the outside of the housing cover (2.3) and/or that the open position is marked by a first, outwardly visible marking on the nut (4) and by a corresponding further marking on the outside of the housing cover (2.3).

10. Door lock according to one of the Claims 1 to 9,
characterised in that
the adjustment member is formed as a finger-like dog (4.1) moulded on the nut (4) and
in that the bolt (3) has a control curve (3.1) which co-operates with the dog (4.1), has an arcuate central portion and end portions (3.10) abutting laterally against said central portion,
in that the dog (4.1) is directed inwards in the centre of the central portion, in the closed position, and, in the open position in the lefthand application mode in the plan view of the housing cover (2.3), is directed into the end portion (3.10) situated anticlockwise with respect to the central portion and, in the right-hand application mode, is directed into the end portion (3, 10') situated clockwise and in that the delimiting of the rotation of the nut (4) beyond the open position is effected by stopping of the dog (4.1) at a stop region of the end portion and by abutting of the bolt (3) against an abutment in the housing (2).

11. Door lock according to one of the claims 1 to 10,
characterised in that
the nut (4) has a portion, which is parallel to the housing cover (2.3), and which has a substantially square outer contuur with chamfered edges and
in that a resilient tumbler (6) is supported along the outer contour of the square portion on one side which is parallel to the narrow side of the housing (2), which tumbler is supported on its side facing away from the nut (4) by means of two lateral, resilient, finger-like extension members, guided on the longitudinal sides of the housing (2), on the narrow side of the housing (2) in such a manner that the extension members are directed by their free ends to the housing base (2.2) in a curve which is convex to the housing cover (2.3).

## Revendications

1. Serrure de porte utilisable du côté droit et du côté gauche, avec une noix (4) logée dans un palastre, noix (4) qui peut être tournée depuis l'extérieur à l'aide d'un élément de commande, noix (4) à l'aide de laquelle par l'intermédiaire d'un élément de réglage (4.1) peut être déplacé un pêne entre une position d'ouverture où le pêne est introduit dans le palastre (2) et une position de fermeture où le pêne est sortie du palastre (2), et avec une pièce de blocage (5) qui pour la conversion entre le mode d'utilisation à droite et à gauche peut être déplacée de manière telle que pour la position de fermeture, cette pièce de blocage (5) elle est appliquée contre une butée (2.5) dans un sens opposé à celui de l'ouverture, cette noix (4) n'étant tournée que de 90° dans un sens et dans l'autre entre la position d'ouverture et la position de fermeture, où le sens de rotation, pour les deux modes d'utilisation pour atteindre la position d'ouverture ou la position de fermeture est chaque fois opposé,
caractérisée
en ce que la pièce de blocage (5) pour déplacer la noix (4) est montée à glissement parallèlement au plan d'un couvercle de palastre (2.3).

2. Serrure de porte suivant la revendication 1,
caractérisée
en ce que la pièce de blocage (5) est guidée par une nervure (4.3) formée sur la noix (4).

3. Serrure de porte suivant la revendication 1 ou la revendication 2,
caractérisée
en ce que la pièce de blocage (5) pour le déplacement est accessible depuis l'extérieur au moyen d'une manette, au travers un percement (2.30, 2.10) dans la paroi de palastre (2.1, 2.2, 2.3).4.

4. Serrure de porte suivant la revendication 2 ou la revendication 3,
caractérisée
en ce que la nervure (4.3) est orientée parallèlement au plan du couvercle (2.3) du palastre et est dans la position d'ouverture ou de fermeture orientée parallèlement à la paroi latérale correspondante (2.1) du palastre (2) et est constituée par un évidement (4.6) dans la noix (4) et présente une face en dépouille (4.5) sur un côté non orienté vers le couvercle (2.3) du palastre, et
en ce que la pièce de blocage est sensiblement de forme parallélépipédique et présente; à sa face inférieure orientée vers la nervure (4.3), une rainure ajustée et un nez s'engageant sous la face en dépouille (4.5).

5. Serrure de porte suivant l'une quelconque des revendications de 2 à 4,
caractérisée
en ce que la nervure (4.3) présente une rampe (4.4) entre les deux positions de la pièce de blocage (5).

6. Serrure de porte suivant l'une quelconque des revendications de 1 à 5,
caractérisée
en ce que, vue depuis l'axe de rotation (M) de la noix (4), la butée (2.5) est disposée à l'extérieur de la pièce de blocage (5) le long de et parallèlement à sa course de déplacement, la butée (2.5) constituant une sécante d'un cercle entourant l'axe de rotation (M), cercle dont le rayon (r) correspond à la distance entre l'axe de rotation (M) et le point de la pièce de blocage (5) qui est le plus éloigné de l'axe de rotation (M), et
en ce que les deux positions de la pièce de blocage (5) sont disposées symétriquement à la perpendiculaire médiane de la sécante.

7. Serrure de porte suivant l'une quelconque des revendications de 1 à 6,
caractérisée
en ce que la butée (2.5) est formée par une entaille s'engageant perpendiculairement depuis le couvercle (2.3) du palastre vers l'intérieur du palastre, et
en ce que le regard formée par la création de l'entaille constitue, dans le couvercle (2.3), le percement (2.30) pour le déplacement de la pièce de blocage (5), celle-ci n'étant que dans la position de fermeture visible et accessible depuis l'extérieur.

8. Serrure de porte suivant l'une quelconque des revendications de 1 à 6,
caractérisée
en ce que la pièce de blocage (3.2) est formée au moyen d'une protubérance disposée sur le pêne (3).

9. Serrure de porte suivant l'une quelconque des revendications de 1 à 8,
caractérisée
en ce que les deux positions de la pièce de blocage (5) font l'objet d'un repère sur la face extérieure du couvercle (2.3) du palastre et/ou que la position d'ouverture est signalée par un premier repère visible depuis l'extérieur sur la noix (4) et par un repère correspondant sur la face sur la face extérieure du couvercle (2.3) du palastre.

10. Serrure de porte suivant l'une quelconque des revendications de 1 à 9,
caractérisée
en ce que l'organe de commande est constitué par un taquet (4.1) en forme de doigt formé sur la noix (4),et en ce que le pêne (3) présente une courbe de guidage (3.1) coopérant avec le taquet (4.1) présentant un tronçon médian en forme d'arc et des tronçons terminaux qui s'y raccordent latéralement,
en ce que dans la position de fermeture, le taquet (4.1) est inséré dans le centre du tronçon médian et en ce que dans la position d'ouverture, lorsque la serrure est utilisée en mode de gauche, vue en plan depuis le couvercle (2.3) du palastre, le taquet (4.1) est inséré dans le tronçon terminal (3.10) situé dans le sens contraire aux aiguilles d'une montre, tandis qu'en mode d'utilisation de droite, le taquet (4.1) est inséré dans le tronçon terminal (3.10') dans le sens de rotation des aiguilles d'une montre, et
en ce que la limitation de la rotation de la noix (4) au-delà de la position d'ouverture est réalisée par une application du taquet (4.1) dans une zone de butée du tronçon terminal et par l'application du pêne (3) sur une butée dans le palastre (2).

11. Serrure de porte suivant l'une quelconque des revendications de 1 à 10,
caractérisée
en ce que la noix (4) comprend un tronçon parallèle au couvercle (2.3) du palastre, tronçon qui présente un contour en substance de forme carrée à arêtes arrondies, et
en ce que le long du contour extérieur du tronçon carré est sur un côté parallèle au côté étroit du parallèle appliqué un arrêt de gâchette élastique (6), qui par son côté non orienté vers la noix (4), au moyen de deux prolongements élastiques latéraux en forme de doigt guidés sur les côtés longitudinaux du palastre, s'appuie sur le côté étroit du palastre (2) de manière telle que les prolongements sont, avec une courbure convexe au-dessous du couvercle (2.3) du palastre, orientés par leurs extrémités libres en direction du fond (2.2) du palastre.
